# EUROPÄISCHE PATENTANMELDUNG

(11) **EP 3 797 639 A1**
(43) Veröffentlichungstag der Anmeldung: **31.03.2021**
(21) Anmeldenummer: 20198925.8
(22) Anmeldetag: 29.09.2020
(51) Int. Cl.: A45D 40/00, A45D 34/00

(54) **UMWELTFREUNDLICHER KOSMETIKTIEGEL**

(30) Priorität: 30.09.2019 DE 202019105402 U
(71) Anmelder: Feusi, Marco, 6204 Sempach (CH)
(72) Erfinder: Feusi, Marco, 6204 Sempach (CH)
(74) Vertreter: Hoffmann Eitle

(57) **Zusammenfassung**

Die vorliegende Anmeldung betrifft einen Kosmetiktiegel (10) umfassend eine bodenlose Außenschale (12) mit einer Seitenwand (14) und eine mit kosmetischem Material befüllbare Kapsel (16), wobei die Außenschale (12) dazu ausgebildet ist, die Kapsel (16) manuell austauschbar aufzunehmen. Ferner betrifft die Anmeldung eine Außenschale und eine Kapsel für einen solchen Kosmetiktiegel.

## Beschreibung

### TECHNISCHES GEBIET

Die vorliegende Erfindung betrifft Kosmetiktiegel.

### HINTERGRUND

Jährlich produziert die globale Kosmetikindustrie Verpackungsmaterialien wie Tiegel und Tuben in einer Anzahl von über 100 Millionen Stück. Diese Produkte sind zumindest zu einem weit überwiegenden Teil Wegwerfprodukte und insoweit ressourcenverschwendend und umweltschädlich.

### DARSTELLUNG DER ERFINDUNG

Vor diesem Hintergrund besteht eine Aufgabe der vorliegenden Erfindung darin, die durch solche Artikel entstehende Umweltverschmutzung zu verringern.

Diese Aufgabe wird durch einen Kosmetiktiegel nach einem der Ansprüche 1 bis 3 gelöst. Vorteilhafte Ausgestaltungen der Erfindung ergeben sich aus den Unteransprüchen.

Ein vorteilhafter Kosmetiktiegel umfasst eine bodenlose Außenschale mit einer Seitenwand und eine mit kosmetischem Material befüllbare Kapsel, wobei die Außenschale dazu ausgebildet ist, die Kapsel manuell austauschbar aufzunehmen.

Ein alternativer vorteilhafter Kosmetiktiegel umfasst eine Außenschale mit einem membranförmigen elastisch verformbaren Boden und einer Seitenwand und eine mit kosmetischem Material befüllbare Kapsel, wobei die Außenschale dazu ausgebildet ist, die Kapsel manuell austauschbar aufzunehmen.

Ein weiterer alternativer vorteilhafter Kosmetiktiegel umfasst eine Außenschale mit einem Boden und einer Seitenwand und eine mit kosmetischem Material befüllbare Kapsel, wobei die Außenschale dazu ausgebildet ist, die Kapsel manuell austauschbar aufzunehmen, und wobei der Boden der Außenschale mit einer Öffnung versehen ist, durch die auf die Kapsel zum manuellen Entfernen der Kapsel aus der Außenschale eingewirkt werden kann.

Die Idee dabei liegt insbesondere darin, den Tiegel aufzuteilen in einen mit der Kosmetik in Kontakt kommenden und beispielsweise für Haltbarkeitsdaten etc. relevanten Teil und einen für Formstabilität, Transport durch den Endverbraucher und für das optische Erscheinungsbild relevanten Teil aufzuspalten. Eine Außenschale soll optisch ansprechend, gut zu transportieren und beim Endverbraucher zu lagern und stabil ausgestaltet sein, um diese Zwecke der herkömmlichen Kosmetiktiegel zu erfüllen. Die Kapsel hingegen dient dazu, den eigentlichen Inhalt des Kosmetiktiegels zu schützen und in der Außenschale zu halten.

Da der Zweck der Kapsel keine besonders hohen Anforderungen an die Stabilität der Kapsel stellt, kann die Kapsel sehr dünn, leicht und deformierbar ausgebildet sein. Dies spart Material ein, so dass der beim Wegwerfen der Kapsel entstehende Müll deutlich geringer ausfällt als beim Wegwerfen eines herkömmlichen Tiegels. Außerdem kann die Kapsel gut wiederverwendet werden, beispielsweise indem sie gereinigt, sterilisiert und wieder gefüllt wird. Hierfür bieten sich insbesondere bekannte Systeme zum Austausch von Verpackungen von Verbrauchsmaterial an, wie sie beispielsweise aus dem Bereich der Gasflaschen bekannt sind. Auch hierfür ist es vorteilhaft, wenn die Kapsel, also der auszutauschende Teil des Kosmetiktiegels, möglichst leicht ist, um den für den Austausch erforderlichen Transportaufwand möglichst gering zu halten.

Die Kapsel kann für den Schutz ihres Inhalts mit einer Versiegelung versiegelt sein, wobei die Versiegelung nach dem Einsetzen der Kapsel in die Außenschale geöffnet werden kann, um an den Inhalt der Kapsel zu gelangen. Der Schutz des Inhalts der Kapsel kann von diesem Zeitpunkt an beispielsweise durch die Außenschale oder einen separaten Deckel gewährleistet werden. Um den Inhalt der Kapsel vor Licht, Feuchtigkeit, Verschmutzung, Bakterien oder Reaktion mit Luft oder anderen Elementen der Umgebung zu schützen kann die Kapsel beispielsweise mit einem Aludeckel versehen oder einer Folie aus Aluminium oder Kunststoff verschweißt sein.

In einer bevorzugten Ausführungsform ist die Außenschale formstabiler und/oder schwerer und/oder dicker ausgebildet als die Kapsel. Hierdurch können eine anmutige Erscheinung, ein wertiges Gewicht und eine hohe Stabilität der Außenschale bewirkt werden, so dass es bezüglich dieser Eigenschaften für den Endverbraucher nicht auf die darin befindliche Kapsel ankommt. Die Außenschale schützt die Kapsel vor Verformung und gibt ihr eine attraktivere Erscheinung als sie es von sich aus hätte.

Wenn die Kapsel ausgetauscht werden soll, kann beispielsweise in der Ausführungsform mit dem Boden und der Öffnung im Boden mit einem Finger, einem Stift oder einem anderen Gegenstand durch das Loch im Boden der Außenschale ein Druck auf die Kapsel ausgeübt werden, um diese aus der Außenschale auszuwerfen. Dies erleichtert den Austausch der Kapsel.

In einer bevorzugten Ausführungsform ist die Kapsel in der Außenschale verrastbar. Dieses Merkmal kann beispielsweise dadurch erreicht werden, dass die Kapsel einen Vorsprung oder eine Nut oder einen Hinterschnitt aufweist, während die Außenschale eine hierzu passende Form hat, um mit dem Vorsprung, der Nut oder dem Hinterschnitt rastend zusammenzuwirken. Dies sichert die Kapsel im Innern der Außenschale gegen Herausfallen und integriert sie besonders gut in die Außenschale.

Gemäß einer bevorzugten Ausführungsform ist die Seitenwand der Außenschale zwischen einer die Kapsel festhaltenden Stellung und einer die Kapsel freigebenden Stellung umstellbar. Dieses Merkmal lässt sich beispielsweise dadurch realisieren, dass die Seitenwand der Außenschale über ein Gelenk oder Flexibilität ihres Materials radial aufgeweitet werden kann, um die Kapsel freizugeben, bzw. radial zusammengeführt werden kann, um die Kapsel festzuhalten, beispielsweise einzuklemmen. Dies sichert die Kapsel im Innern der Außenschale gegen Herausfallen und integriert sie besonders gut in die Außenschale.

In einer bevorzugten Ausführungsform weist die Außenschale einen Deckel auf, der lösbar auf der Seitenwand der Außenschale aufbringbar ist. Somit kann der Inhalt der Kapsel durch die Außenschale sicher geschützt werden und der Kosmetiktiegel lässt sich gut transportieren und stellt eine attraktive Erscheinung dar. Der Deckel der Außenschale kann auf die Seitenwand aufgelegt, geklemmt, aufgeschraubt oder mittels anderer Befestigungen wie Hebel oder Bänder oder dergleichen auf der Seitenwand gehalten werden. Zum Aufschrauben des Deckels auf die Außenschale sind die Außenschale und der Deckel jeweils mit einem Gewinde versehen. Wenn der Deckel lediglich aufgelegt wird, bietet sich eine aufeinander angepasste Formgebung der Außenschale und des Deckels an, während ein Verrasten des Deckels auf der Außenschale vorzugsweise durch ein entsprechend ausgebildetes Rastelement (oder eine Mehrzahl hiervon) am Deckel und/oder der Außenschale realisiert werden kann.

Bevorzugt ist die Außenschale aus Holz, Kunststoff, Glas und/oder Metall ausgebildet. Diese Materialien lassen sich geeignet bearbeiten, um eine Außenschale anmutig und sicher auszugestalten. Bevorzugt wird die Außenschale aus Holz oder einem anderen nachwachsenden oder wiederverwerteten Rohstoff ausgebildet, um eine besonders umweltfreundliche Ausgestaltung des Kosmetiktiegels zu erhalten. Weiter wird bevorzugt, dass die Kapsel aus einem nachhaltigen Material wie Papier/Pappe oder einem anderen Zellulosematerial, einem biologisch abbaubaren Kunststoff oder einem gut wiederverwertbaren Material wie Aluminium ausgebildet ist. Da vorgesehen ist, die Kapsel auszutauschen, während die Außenschale weiterverwendet wird, leistet eine umweltfreundliche Materialwahl der Kapsel einen besonders großen Beitrag zur Umweltfreundlichkeit des Kosmetiktiegels.

In einer bevorzugten Variante der Ausführungsform mit bodenloser Außenschale weist die Seitenwand einen zumindest teilweise entlang der Seitenwand verlaufenden und zum Inneren des Kosmetiktiegels vorstehenden Flansch auf, der dazu ausgebildet ist, um mit einer entsprechenden Aussparung und/oder einem Boden der Kapsel zusammenzuwirken, um die Kapsel zu stützen.

Gemäß einer bevorzugten Variante der Ausführungsform mit membranförmigem Boden ist dieser derart elastisch verformbar, dass durch ihn auf die Kapsel zum manuellen Entfernen der Kapsel aus der Außenschale eingewirkt werden kann.

Weitere Vorteile und Weiterbildungen der Erfindung ergeben sich aus der nachfolgenden Figurenbeschreibung und der Gesamtheit der Ansprüche.

### KURZE FIGURENBESCHREIBUNG

Fig. 1 zeigt eine Schnittansicht einer bevorzugten Ausführungsform eines Kosmetiktiegels.
Fig. 2 zeigt eine perspektivische Ansicht der Außenschale des Kosmetiktiegels aus Fig. 1.
Fig. 3 zeigt eine weitere perspektivische Ansicht der Außenschale aus Fig. 2.
Fig. 4 zeigt eine perspektivische Ansicht der Kapsel des Kosmetiktiegels aus Fig. 1.
Fig. 5 zeigt eine weitere perspektivische Ansicht der Kapsel aus Fig. 4.

### WEGE ZUR AUSFÜHRUNG DER ERFINDUNG

Fig. 1 zeigt eine Schnittansicht einer bevorzugten Ausführungsform eines Kosmetiktiegels 10. Die Schnittansicht zeigt eine Außenschale 12, die in der hier gezeigten Ausführungsform im Wesentlichen aus einer Seitenwand 14 besteht, die einen zum Innern des Kosmetiktiegels 10 hervorstehenden und entlang der Seitenwand 14 verlaufenden Flansch 18 aufweist. Dieser Flansch 18 ist in einem unteren Bereich der Seitenwand 14 angeordnet und dient dazu, eine Kapsel 16 zu stützen. Die Kapsel 16 beinhaltet kosmetisches oder ähnliches Material und soll von der Außenschale 12 einerseits formschön und ansprechend und andererseits stabil und widerstandsfähig aufgenommen werden. Da die Kapsel 16 von der Außenschale 12 aufgenommen wird, kann sie selbst besonders dünn ausgebildet sein und damit eine besonders geringe Belastung für die Umwelt im Hinblick auf ihre spätere Entsorgung darstellen. Hierfür ist es sogar möglich, die Kapsel 16 aus einem kompostierbaren Material herzustellen, während die Außenschale 12 aus einem stabileren, widerstandsfähigeren Material ausgebildet sein sollte, um die Festigkeit herkömmlicher Kosmetiktiegel zu erreichen. Damit die Kapsel 16 sicher in der Außenschale 12 aufgenommen wird, weist sie in ihrem Bodenbereich, d. h. im Bereich des Kapselbodens 22 eine Aussparung 20 auf, die den Flansch 18 weitgehend aufnimmt. Darüber hinaus ist die Kapsel 16 in ihrem oberen Bereich, d. h. dort, wo die Kapsel 16 ihrer Öffnung zur Entnahme des kosmetischen Materials aufweist, mit einem Kragenabschnitt 24 versehen, der mit einer Stufe 26 der Seitenwand 14 entsprechend wechselwirkt. Auf diese Weise kann die Kapsel 16 sicher in der Außenschale 12 aufgenommen und darin gehalten werden.

Die in Figur 1 gezeigte Ausführungsform des Kosmetiktiegels 10 ist eine Ausführungsform eines Kosmetiktiegels 10 mit einer bodenlosen Außenschale 12. Alternativ hierzu ist es auch möglich, die Außenschale 12 mit einem Boden zu versehen. Der Boden kann vorzugsweise mit einer Öffnung versehen sein, um ein Entnehmen der Kapsel 16 nach dem Verbrauchen des in der Kapsel 16 befindlichen kosmetischen Materials zu erleichtern. Ferner ist auch denkbar, dass ein Boden der Außenschale 12 als Membran ausgebildet ist, d. h. extrem dünn ist, und sich weiter bevorzugt wie eine Gummihaut o. ä. eindrücken lässt, um das Entnehmen der Kapsel 16 nach dem Verbrauchen des in der Kapsel 16 befindlichen kosmetischen Materials zu erleichtern.

Fig. 2 zeigt eine perspektivische Ansicht der Außenschale 12 des Kosmetiktiegels 10 aus Fig. 1. In Fig. 2 ist die Außenschale 12 von schräg unten gezeigt. Fig. 3 zeigt eine weitere perspektivische Ansicht der Außenschale 12 aus Fig. 2. Die Fig. 3 zeigt die Außenschale 12 von schräg oben.

Fig. 4 zeigt eine perspektivische Ansicht der Kapsel 16 des Kosmetiktiegels 10 aus Fig. 1. In Fig. 4 ist die Kapsel 16 von schräg unten gezeigt. Fig. 5 zeigt eine weitere perspektivische Ansicht der Kapsel 16 aus Fig. 4, wobei die Kapsel 16 hier von schräg oben gezeigt ist.

### BEZUGSZEICHENLISTE

- 10: Kosmetiktiegel
- 12: Außenschale
- 14: Seitenwand
- 16: Kapsel
- 18: Flansch
- 20: Aussparung
- 22: Kapselboden
- 24: Kragenabschnitt
- 26: Stufe

## Patentansprüche

1. Kosmetiktiegel (10) umfassend
eine bodenlose Außenschale (12) mit einer Seitenwand (14) und
eine mit kosmetischem Material befüllbare Kapsel (16),
wobei die Außenschale (12) dazu ausgebildet ist, die Kapsel (16) manuell austauschbar aufzunehmen.

2. Kosmetiktiegel (10) umfassend
eine Außenschale (12) mit einem membranförmigen elastisch verformbaren Boden und einer Seitenwand (14) und
eine mit kosmetischem Material befüllbare Kapsel (16),
wobei die Außenschale (12) dazu ausgebildet ist, die Kapsel (16) manuell austauschbar aufzunehmen.

3. Kosmetiktiegel (10) umfassend
eine Außenschale (12) mit einem Boden und einer Seitenwand (14) und
eine mit kosmetischem Material befüllbare Kapsel (16),
wobei die Außenschale (12) dazu ausgebildet ist, die Kapsel (16) manuell austauschbar aufzunehmen, und
wobei der Boden der Außenschale (12) mit einer Öffnung versehen ist, durch die auf die Kapsel (16) zum manuellen Entfernen der Kapsel (16) aus der Außenschale (12) eingewirkt werden kann.

4. Kosmetiktiegel (10) nach einem der vorhergehenden Ansprüche, wobei die Außenschale (12) formstabiler und/oder schwerer und/oder dicker ausgebildet ist als die Kapsel (16).

5. Kosmetiktiegel (10) nach einem der vorhergehenden Ansprüche, wobei die Kapsel (16) in der Außenschale (12) verrastbar ist.

6. Kosmetiktiegel (10) nach einem der vorhergehenden Ansprüche, wobei die Seitenwand (14) der Außenschale (12) zwischen einer die Kapsel (16) festhaltenden Stellung und einer die Kapsel (16) freigebenden Stellung umstellbar ist.

7. Kosmetiktiegel (10) nach einem der vorhergehenden Ansprüche, wobei die Außenschale (12) einen Deckel aufweist, der lösbar auf der Seitenwand (14) der Außenschale (12) aufbringbar ist.

8. Kosmetiktiegel (10) nach einem der vorhergehenden Ansprüche, wobei die Außenschale (12) aus Holz, Kunststoff, Glas und/oder Metall ausgebildet ist und/oder die Kapsel (16) aus einem Zellulosematerial oder einem biologisch abbaubaren Kunststoff ausgebildet ist.

9. Kosmetiktiegel (10) nach Anspruch 1 oder einem hiervon abhängigen Anspruch, wobei die Seitenwand (14) einen zumindest teilweise entlang der Seitenwand (14) verlaufenden und zum Inneren des Kosmetiktiegels (10) vorstehenden Flansch (18) aufweist, der dazu ausgebildet ist, um mit einer entsprechenden Aussparung (20) und/oder einem Kapselboden (22) zusammenzuwirken, um die Kapsel (16) zu stützen.

10. Kosmetiktiegel (10) nach Anspruch 2 oder einem hiervon abhängigen Anspruch, wobei der membranförmige Boden derart elastisch verformbar ist, dass durch ihn auf die Kapsel (16) zum manuellen Entfernen der Kapsel (16) aus der Außenschale (12) eingewirkt werden kann.

11. Außenschale (12) für einen Kosmetiktiegel (10) nach einem der Ansprüche 1 bis 10.

12. Kapsel (16) für einen Kosmetiktiegel (10) nach einem der Ansprüche 1 bis 10.
